# EUROPÄISCHE PATENTSCHRIFT

(11) **EP 1 872 880 B1**
(45) Veröffentlichungstag und Bekanntmachung des Hinweises auf die Patenterteilung: **16.09.2009**
(21) Anmeldenummer: 07109947.7
(22) Anmeldetag: 11.06.2007
(51) Int. Cl.: B21D 17/02, B21D 22/02, B44B 5/00

(54) **Verfahren und Vorrichtung zum Prägen eines Trommelmantels**
Method and device for embossing a drum cover
Procédé et dispositif destinés à imprégner une enveloppe de tambour

(30) Priorität: 29.06.2006 DE 102006029952; 07.11.2006 DE 102006052429
(43) Veröffentlichungstag der Anmeldung: 02.01.2008
(73) Patentinhaber: BSH Bosch und Siemens Hausgeräte GmbH, 81739 München (DE)
(72) Erfinder: Nitsche, Alfred, 13351 Berlin (DE); Wildung, Wilfried, 14169 Berlin (DE)

(56) Entgegenhaltungen:
- EP-A- 1 151 811
- EP-A- 1 214 991
- DE-A1- 19 954 027
- US-A- 741 914
- US-A- 3 628 451

## Beschreibung

Die Erfindung betrifft ein Verfahren zum Einbringen einer Prägestruktur in einen Trommelmantel einer Wäschetrommel, wobei die Prägestruktur in Segmenten zwischen Mitnehmern am Trommelmantel erzeugt wird und der auf den Trommelmantel ausgeübte Prägedruck zwischen mindestens einem die Prägestruktur aufweisenden Druckbaustein und mindestens einem Stützelement als Druck übertragende Bauelemente wirkt, wobei das Stützelement an der Anlagefläche mit einem elastischem Material beschichtet oder mit einer die Gegenstruktur aufweisenden Matrize versehen ist, sowie eine Vorrichtung zur Realisierung des Verfahrens.

Ein solches Verfahren und eine solche Vorrichtung sind ersichtlich aus jedem der Dokumente DE 199 54 027 C2 und DE 100 21 456 C2.

Wäschetrommeln der in Rede stehenden Art sind im Trommelmantel mit einer Vielzahl von Löchern versehen, die dem Flüssigkeitsaustausch während des Wasch- bzw. Trocknungsprozesses dienen. Zur Optimierung des Waschprozesses sind an der Innenwand des Trommelmantels symmetrisch verteilt Mitnehmer angeordnet, über die bei der Drehbewegung der Trommel eine Mechanik in das Waschgut eingebracht wird.
Sehr häufig sind derartige Wäschetrommeln zwischen den Aufnahmen für die Mitnehmer mit Prägungen versehen, die zum Zwecke einer größeren mechanischen Festigkeit der Trommel und/oder zur Erreichung einer speziellen waschtechnologischen Zielstellung von den Herstellern unterschiedlich ausgeformt sind.

Zum Einbringen derartiger Prägungen in den Trommelmantel von Wäschetrommeln sind Verfahren und Vorrichtungen entwickelt worden, bei denen in einen ebenen Blechzuschnitt die gewünschten Prägungen eingebracht werden und anschließend die geprägte Blechtafel zu einem den Trommelmantel bildenden Zylinder gerollt wird. Diese Verfahren haben Nachteile, die Anwendung des Verfahrens ist nur eingeschränkt möglich. Die in der Ebene eingebrachten Prägungen werden beim anschließenden Biegeprozess teilweise verändert und zwar in tangentialer Richtung stärker als in axialer Richtung. Insbesondere bei tiefen Prägungen, die z.B. zur Erhöhung der Formstabilität in den Trommelzylinder eingebracht werden, ist dieses Verfahren nicht anwendbar. Stark eingeschränkt sind auch die Möglichkeiten zum Einbringen von in Umfangsrichtung verlaufenden langen Prägestrukturen.

Um diese Mängel zu vermeiden, sind verbesserte Verfahren entwickelt worden, bei denen Prägungen in den zu einem Zylinder gerollten Trommelmantel eingebracht werden. In der DE 199 54 027 C2 wird ein Verfahren dieser Art beschrieben. Bei dem bekannten Verfahren wird der in einem vorgelagerten Fertigungsschritt zu einem Hohlzylinder gerollte Trommelzylinder zwischen einer Andruckrolle mit einem flexiblen Mantel und einer mit Stützelementen versehenen Walze mit dem Prägedruck beaufschlagt rotierend bewegt und geführt. Bedingt durch die unterschiedlichen Rotationsgeschwindigkeiten zwischen den Walzen und der Trommel können Taumelbewegungen auftreten, die die Gleichmäßigkeit der über den Trommelumfang eingebrachten Prägestruktur beeinträchtigen.

Diesen Nachteil vermeidet ein in der DE 100 21 456 C2 beschriebenes Verfahren, bei dem die Stützelemente von innen an den Trommelmantel gepresst werden und bei der Drehbewegung der Druckwalzen mit der Trommel in Rotation versetzt werden. Die Stützelemente sind Träger der einzuprägenden Wölbstruktur. Entsprechend der vorgesehenen Anzahl von Mitnehmern sind drei oder vier Stützelemente und dazu entsprechende Druckwalzen in der Vorrichtung symmetrisch verteilt angeordnet.

Den vorbeschriebenen Verfahren ist der Nachteil gemeinsam, dass die nach diesen Verfahren arbeitenden Vorrichtungen konstruktiv kompliziert und sehr kostenaufwendig herzustellen sind. Um eine über den Trommelmantel gleichmäßige Prägestruktur gewährleisten zu können, sind sehr hohe Anforderungen bgl. der Genauigkeit von Trommelführung und -Positionierung zu stellen. Die Größe der Walzen ist genau auf die der Trommel abzustimmen, was in nachteiliger Weise bedeutet, dass für jede Trommelgröße eine entsprechende Walze eingesetzt werden muss. Gleiches gilt für verschiedene Prägestrukturen. Für Hersteller mit einem großen Gerätesortiment bedeutet dies, eine entsprechend große Anzahl unterschiedlicher Walzen vorhalten zu müssen. Nachteilig ist auch, dass schon bei geringem Verschleiß der Walzen die Prägestruktür nicht mehr mit der erforderlichen Genauigkeit und Qualität erzeugt werden kann.

Der Erfindung liegt die Aufgabe zugrunde, ein Verfahren zur Herstellung der Prägungen in einem Trommelmantel anzugeben, dass mit einfacheren Mitteln realisierbar ist. Es ist auch Aufgabe der Erfindung ein Verfahren und eine das Verfahren realisierende Vorrichtung anzugeben, die für unterschiedlich dimensionierte Trommeln eingesetzt werden kann.

Erfindungsgemäß wird diese Aufgabe mit einem Verfahren gemäß den Merkmalen des Patentanspruches 1 und mit einer Vorrichtung zur Umsetzung des Verfahrens gemäß den Merkmalen des Patentanspruches 7 gelöst. Weitere Merkmale und vorteilhafte Ausgestaltungen sind in den jeweils nachfolgenden Unteransprüchen enthalten.

Beim erfindungsgemäßen Verfahren zum Einbringen einer Prägestruktur in einen Trommelmantel einer Wäschetrommel, wobei die Prägestruktur in Segmenten zwischen Mitnehmern am Trommelmantel erzeugt wird und der auf den Trommelmantel ausgeübte Prägedruck zwischen mindestens einem die Prägestruktur aufweisenden Druckbaustein und mindestens einem Stützelement als Druck übertragende Bauelemente wirkt, wobei das Stützelement an der Anlagefläche mit einem elastischem Material beschichtet oder mit einer die Gegenstruktur aufweisende Matrize versehen ist, wird der zylindrisch gebogene Trommelmantel während des Prägevorgangs in einer festen Position gehalten, und wird der Trommelmantel über Ausnehmungen positioniert, die eine für den Trommelmantel typische Funktion aufweisen.

Die erfindungsgemäße Vorrichtung zur Durchführung eines solchen Verfahrens zeichnet sich dadurch aus, dass mindestens eines der die Prägestruktur erzeugenden Bauelemente aktiv ist und in der Prägevorrichtung linear verfahrbar ist und dass die zum betriebssicheren Arretieren des Trommelmantels und die beim Prägen übertragenen Druckkräfte radial zur Hohlzylinderachse hin bzw. von dieser weg gerichtet sind.

Die nach dem erfindungsgemäßen Verfahren arbeitende Vorrichtung enthält keine rotierenden Bauteile, die auf die Trommel einwirken. Es entfallen Drehantriebe und eine aufwendige Führung der Trommel bei der Drehbewegung. Die erfindungsgemäße Vorrichtung ist im Vergleich zu denen des Standes der Technik sehr viel einfacher aufgebaut und arbeitet außerordentlich funktionssicher. Weiterhin ist von Vorteil, dass die Reproduzierbarkeit und die Genauigkeit der eingebrachten Prägestrukturen verbessert werden können und die Werkzeuge weniger verschleißen.

Als Positionierhilfen für das Einrichten des Trommelmantels dienen z.B. die Bohrlöcher, die zur Befestigung der Mitnehmer an der Trommelinnenwand vorgesehen sind oder andere Ausnehmungen, die eine für den Trommelmantel typische Funktion aufweisen. Damit entfällt der Aufwand für zusätzliche Positionierhilfen.

In Ausgestaltung des erfindungsgemäßen Verfahrens werden die Prägungen in mehreren nacheinander folgenden Arbeitsschritten in den Trommelmantel eingebracht. In die verschiedenen Arbeitspositionen wird der Trommel-Hohlzylinder durch Drehen und Verschieben in axialer Richtung parallel zur Trommelachse gebracht. Die Vorrichtung weist dazu Mittel auf, mit denen die Trommel oder die Trommel zusammen mit den Halteelementen entsprechend bewegt werden kann.

Der zeitliche Mehraufwand für das Prägeverfahren in mehreren Arbeitsschritten wird kompensiert durch die Vorteile, die sich aus der Verwendung von kleineren Prägestempeln ergeben. Neben einer kostengünstigeren Herstellung ist auch von Vorteil, dass in Umfangrichtung schmalere Prägestempel nicht exakt an den Krümmungsradius der Trommel angepasst sein müssen. Die zulässige Toleranz, bei der noch keine signifikanten Einbußen bei der Qualität der Prägungen auftreten, wird größer je schmaler die Prägestempel in Umfangsrichtung ausgelegt sind. Mit sehr schmalen Prägestempeln können, ohne diese zu wechseln, in Trommelmäntel mit verschieden großen Radien Prägungen eingebracht werden. Es müssen nicht wie bei bekannten Verfahren üblich für jede Trommelgröße dazu angepasste Werkzeuge vorgehalten werden. Die Kosten für Werkzeuge und die Umrüstzeiten für das Einstellen der Prägevorrichtung auf unterschiedliche Trommeltypen werden reduziert. Ein weiterer Vorteil besteht darin, dass der Verschleiß der Werkzeuge sehr gering ist; die Standzeit der Werkzeuge wird verlängert.

Mit schmalen Stempeln wird dem Nachteil entgegengewirkt, dass - wie bei breiten Stempeln unvermeidbar - an den Rändern der Prägestempel die Prägungen nicht ideal radial eingebracht werden und es dadurch zu Verzerrungen kommt, die insbesondere bei tiefen Prägungen oder stärkerem Blechmaterial zu Qualitätsverlusten führen.

In Ausgestaltung der Erfindung werden für jeden Prägebereich mehrere schmalere, dem Radius der Trommel angepasste Stempel umfänglich unmittelbar neben einander angeordnet. Mit einer solchen Anordnung sind tiefe Prägungen sehr hoher Qualität in einem Arbeitsschritt durchführbar.

Bei einer weitergebildeten Ausführungsform der Erfindung sind die aktiven Bauteile bzgl. der Zeitfolge, der Druckkraft und der Hubweite steuerbar. Bei einer entsprechend gestalteten Vorrichtung werden zunächst die von außen auf den Trommelmantel wirkenden, linear verfahrbaren Druckelemente nacheinander betätigt und mit geringer Druckkraft angesteuert, um den Trommelmantel auf einem festen Haltezylinder zu arretieren. Anschließend werden die Druckelemente, mit der zum Prägen erforderlichen Druckkraft beaufschlagt, gleichzeitig und gleichmäßig betätigt. Damit können die zum sicheren Halten in der Arbeitsposition und die zum Prägen des Trommelmantels erforderlichen Druckkräfte über das gleiche Bauteil erzeugt werden. Die Anzahl der Druck erzeugenden Bauteile wird somit erheblich reduziert, die Prägevorrichtung wird konstruktiv wesentlich einfacher.

Mit einer derartigen Vorrichtung können Prägungen in den Trommelmantel eingebracht werden, bevor dieser an der Nahtstelle verschweißt oder auf andere Art dauerhaft verbunden ist. Aus dieser speziellen Verfahrensvariante ergeben sich Spielräume, den technologischen Prozess zur Herstellung von Wäschetrommeln auf verschiedene Weise zu gestalten.

Weiterhin kann vorgesehen sein, mit einem Werkzeug unterschiedliche Prägestrukturen zu erzeugen. Dazu ist der Prägestempel segmentiert ausgeführt mit in einer gekrümmten Fläche neben- und hintereinander angeordneten Stempelsegmenten. In einer einfach ausgestalteten Ausführungsform sind die einzelnen Stempelsegmente radial verstellbar und in mindestens zwei Positionen fixierbar.

Bei einer weiterführenden Lösungsvariante sind die einzelnen Stempelsegmente bzgl. der Drucktiefe und / oder der über sie ausgeübten Druckkraft steuerbar. Mit dieser sehr komfortablen Ausführungsform sind mit einem Werkzeug unterschiedlichste Prägungen herstellbar, ohne dass die Prägevorrichtung beim Wechsel des Trommeltyps umgerüstet werden muss. Der Einsatz der gleichen Werkzeuge für unterschiedliche Prägestrukturen bewirkt einen erheblichen Rationalisierungseffekt.

Das erfindungsgemäße Verfahren sowie Ausführungsbeispiele der das Verfahren realisierenden Vorrichtungen werden nachstehend anhand der Zeichnungen näher erläutert. Es zeigen
- Fig. 1: Waschmaschine,
- Fig. 2: Prägestruktur,
- Fig. 3: Prozessablauf,
- Fig. 4: Prägevorrichtung, 1. Variante,
- Fig. 5: Prägevorrichtung, 2. Variante,
- Fig. 6: Prägevorrichtung, 3. Variante,
- Fig. 7: Prägestempel, segmentiert,
- Fig. 8: Prägestempel steuerbar,
- Fig. 9: Prägevorrichtung, Schnittebene durch die Trommelmitte, und
- Fig. 10: Prägevorrichtung, Detail.

In Fig. 1 ist eine Waschmaschine 15 mit einer waagerecht angeordneten Wäschetrommel dargestellt. Der Trommelmantel 1 weist in den Bereichen zwischen den Mitnehmern 16 eine Prägestruktur 3 auf (Fig. 2). Der Trommelmantel 1 wird geprägt nach einem Verfahren bei dem der zylindrisch gebogene Trommelmantel 1 während des Prägevorgangs in einer festen Position gehalten wird. Die Prägung wird in einem oder mehreren Arbeitsschritten eingebracht (s. Fig. 3).

Ein erstes Ausführungsbeispiel einer Prägevorrichtung 7 ist in Fig. 4 dargestellt, die für Wäschetrommeln mit drei Mitnehmern 16 ausgelegt ist. Kennzeichnend für diese Vorrichtung 7 sind die zueinander symmetrisch um 120° versetzt angeordneten radial verfahrbaren Prägestempel 4, die von außen senkrecht auf den Trommelmantel 1 einwirken und mit einer elastischen Schicht 5 belegt sind. Eine analoge Prägevorrichtung 7 für vier Mitnehmer 16 ist in Fig. 9 im Längsschnitt dargestellt.

Der zur Aufnahme des Trommelmantels 1 vorgesehene Halter 2 ist segmentiert ausgebildet. Die Außenflächen der Haltesegmente 2 weisen die Prägestruktur 3 als Vertiefungen auf und bilden die Gegenlager zu den von außen angreifenden Prägestempeln 4. Die einzelnen Haltesegmente 2 sind radial nach außen verfahrbar und sind bzgl. ihrer Größe und Form korrespondierend zu den Prägestempeln 4 ausgebildet.

Der mit geringem Spiel aufgesteckte Trommelmantel 1 wird gespannt und betriebssicher in der jeweiligen Prägeposition gehalten durch Spreizen der Haltesegmente 2 radial nach außen gegen die Innenwand des Trommelmantels 1. Das Spreizen der Haltesegmente 2 kann in einfacher Weise über eine Exenterwelle bewirkt werden. Die Exenterwelle und weitere konstruktive Einzelheiten der Prägevorrichtung 7 sind in der Zeichnung nicht dargestellt.

Die beschriebene Prägevorrichtung 7 ist einsetzbar für geschlossene Trommelmäntel 1, die an der Nahtstelle verschweißt oder in anderer Weise fest verbunden sind. Mit der Vorrichtung 7 können Trommelmäntel 1 ohne und mit eingesetzter Rückwand bearbeitet werden. Damit verbunden ist der Vorteil, den Prägevorgang in der technologischen Fertigungskette der Wäschetrommel flexibel platzieren zu können. Die Druckbeaufschlagung der drei Stempel 4 erfolgt gleichzeitig und unter gleichem Druck, so dass die aufgewandten Druckkräfte sich in der Summe gegeneinander aufheben. Die Anforderungen an das Gehäuse der Vorrichtung 7 bzgl. seiner mechanischen Festigkeit können so auf ein Minimum beschränkt bleiben.

Die Vorrichtung ist so ausgelegt, dass der Prägevorgang in zwei Arbeitsschritten erfolgt. Nach einem ersten Prägevorgang werden die Haltesegmente 2 gelöst, der Trommelmantel 1 um etwas weniger als 60° gedreht und in der zweiten Druckposition erneut fest eingespannt. Die Prägevorrichtung 7 kann auch für mehr als zwei Arbeitsschritte ausgelegt sein, wobei die verschiedenen Positionen sowohl durch Drehen als auch durch Verschieben des Trommelmantels 1 in zu ihm axialer Richtung eingestellt werden können. Die verschiedenen Arbeitspositionen können auch dadurch eingestellt werden, dass die Haltevorrichtung 2 zusammen mit dem aufgespannten Trommelmantel 1 in der Prägevorrichtung 7 gedreht und / oder verschoben wird.

In einer einfachen Version mit zwei Arbeitspositionen in axialer und tangentialer Richtung werden die Haltevorrichtungen 2 gegen starre Anschläge (nicht dargestellt) gefahren, die die jeweiligen Endpositionen bestimmen. Die Steuerung einer solchen Vorrichtung ist auf sehr einfache Weise zu realisieren.

Bei einer anderen Ausführungsform (Fig. 5) ist die Prägevorrichtung 7 für Wäschetrommeln 1 mit vier Mitnehmern ausgelegt. Die vier Stempel 4 sind in der Prägevorrichtung 7 symmetrisch um 90 ° versetzt angeordnet und überdecken vollständig die einzelnen Prägebereiche zwischen den Mitnehmern16. Zum betriebssicheren positionierten Halten des Trommelmantels 1 ist ein starrer Zylinder 17 vorhanden, dessen Radius dem des Trommelmantels 1 angepasst ist.

Die Vorrichtung ist speziell dafür ausgelegt, dass der zylindrisch gerollte Trommelmantel 1 noch nicht an der Nahtstelle verschweißt oder auf andere Weise dauerhaft verbunden ist. Der zylindrische Träger 17 enthält keine aktiven Bauteile. Die von außen radial auf den Trommelmantel 1 wirkenden Druckstempel 4 bilden in Funktionseinheit zugleich die Halte-und die Prägeelemente. Das vereinfacht die Konstruktion der Prägevorrichtung 7 erheblich. Eine derart aufgebaute Prägevorrichtung 7 ist kostengünstig herstellbar und ist einfach zu betreiben.

Der Trommelmantel 1 wird etwa waagerecht auf den festen, umfänglich durchgängig mit einer elastischen Schicht 5 versehenen Zylinder 17 aufgeschoben und mit Hilfe der für die Befestigung der Mitnehmer vorgesehenen Bohrlöcher positioniert und anschließend mittels der von außen angreifenden, in radialer Richtung bewegbaren Druckstempel 4 fixiert. Bedingt durch die offene Naht lässt sich der zylindrisch gerollte Trommelmantel 1 leichtgängig auf den Haltezylinder 17 aufstecken. Die Druckstempel 4 werden zeitlich nacheinander betätigt, wobei die beiden der offenen Trommelnaht 10 gegenüber angeordneten Stempel 4 zuerst in Angriff gebracht werden. Damit wird erreicht, dass der Trommelmantel 1 ganzflächig eng am Trägerzylinder 17 anliegt. Nach dem Spannen wird die Prägestruktur 3 eingebracht, wobei der erforderliche Druck 11 wie im ersten Beispiel über alle Druckstempel 4 gleichzeitig und gleichmäßig aufgebracht wird. In der Zeichnung sind die Zeitfolge und die Druckstärke von Halte- und Prägedruck 13 und 11 durch verschieden starke und hinter einander angeordnete Pfeile symbolisch dargestellt.

Bei der Prägevorrichtung 7 in Fig. 6 sind pro Prägebereich mehrere zur Trommelachse ausgerichtete Prägestempel 4 unmittelbar neben einander angeordnet. Die Druckflächen sind dem Trommelradius angepasst. Jeder Einzelstempel 4 ist radial verfahrbar. Die Vorrichtung 7 eignet sich insbesondere zum Einbringen tiefer Prägestrukturen 3. Je mehr Prägestempel 4 umfänglich angeordnet sind, d.h. je schmaler die tangentiale Breite der Stempel 4 ausgelegt ist, um so besser können erhöhte Qualitätsansprüche realisiert werden und um so geringer ist der Verschleiß der Werkzeuge.

In Fig. 7 und 8 sind zwei segmentierte Prägeeinheiten dargestellt. Die Prägeeinheit besteht aus einem gekrümmten Träger 8 mit einer Vielzahl radial ausgerichteter Führungen 9 zur Aufnahme einzelner, linear bewegbarer Stempelsegmente 6. Die Stempelsegmente 6 sind in einer aktiven, die Prägestruktur 3 erzeugenden Position fixierbar (Fig. 7). Der Prägedruck 11 wird durch radiales Verfahren des Trägers 8 erzeugt.

Bei der Prägeeinheit 8 in Fig. 8 sind die Stempelsegmente 6 einzeln in Bezug auf die Druckkraft und der Prägetiefe ansteuerbar. Der Träger 8 wird beim Prägevorgang nicht bewegt. Mit einer solchen Prägeeinheit können unterschiedliche Prägestrukturen 3 gesteuert erzeugt werden.

Durch die Anwendung der segmentierten Prägeeinheiten ergibt sich die Möglichkeit mit nur einem Werkzeug Trommelmäntel 1 mit verschiedenen Strukturen zu prägen.

## Patentansprüche

1. Verfahren zum Einbringen einer Prägestruktur (3) in einen Trommelmantel (1) einer Wäschetrommel, wobei die Prägestruktur (3) in Segmenten zwischen Mitnehmern (16) am Trommelmantel (1) erzeugt wird und der auf den Trommelmantel (1) ausgeübte Prägedruck zwischen mindestens einem die Prägestruktur (3) aufweisenden Druckbaustein (4) und mindestens einem Stützelement (2) als Druck übertragende Bauelemente wirkt, wobei das Stützelement (2) an der Anlagefläche mit einem elastischem Material (5) beschichtet oder mit einer die Gegenstruktur aufweisenden Matrize versehen ist, **dadurch gekennzeichnet, dass** der zylindrisch gebogene Trommelmantel (1) während des Prägevorgangs in einer festen Position gehalten wird, und dass der Trommelmantel (1) über Ausnehmungen positioniert wird, die eine für den Trommelmantel (1) typische Funktion aufweisen, wie z.B. über an der Trommelinnenwand zur Befestigung der Mitnehmer (16) vorgesehene Bohrlöcher

2. Verfahren nach Anspruch 1, **dadurch gekennzeichnet, dass** der Trommelmantel (1) wie folgt nacheinander bearbeitet wird:
- Positionieren,
- betriebssicheres Arretieren
- Prägen.

3. Verfahren nach einem der vorigen Ansprüche, **dadurch gekennzeichnet, dass** die Prägungen (3) in mehreren Arbeitsschritten in den Trommelmantel (1) eingebracht werden, wobei der Trommelmantel (1) durch Drehen und / oder durch axiales Verschieben parallel zur Trommelachse nacheinander in die vorgesehenen Prägepositionen gebracht wird.

4. Verfahren nach einem der vorigen Ansprüche, **dadurch gekennzeichnet, dass** die beim Prägen auf den Trommelmantel (1) ausgeübten Druckkräfte (11, 13) sich in der Summe gegenseitig aufheben.

5. Verfahren nach einem der vorigen Ansprüche, **dadurch gekennzeichnet, dass** unterschiedliche Prägestrukturen (3) gesteuert erzeugt werden.

6. Verfahren nach einem der vorigen Ansprüche, **dadurch gekennzeichnet, dass** die zum betriebssicheren Arretieren und zum Prägen erzeugten Drücke (11, 13) einseitig von innen oder außen radial auf den Trommelmantel (1) ausgerichtet sind.

7. Vorrichtung zum Einbringen von Prägestrukturen in einen Trommelmantel (1) einer Wäschetrommel gemäß einem Verfahren, in welchem die Prägestruktur (3) in Segmenten zwischen Mitnehmern (16) am Trommelmantel (1) erzeugt wird und der auf den Trommelmantel (1) ausgeübte Prägedruck zwischen mindestens einem die Prägestruktur (3) aufweisenden Druckbaustein (4) und mindestens einem Stützelement (2) als Druck übertragende Bauelemente wirkt, und wobei weiter der zylindrisch gebogene Trommelmantel (1) während des Prägevorgangs in einer festen Position gehalten wird und der Trommelmantel (1) über Ausnehmungen positioniert wird, die eine für den Trommelmantel (1) typische Funktion aufweisen, wie z.B. über an der Trommelinnenwand zur Befestigung der Mitnehmer (16) vorgesehene Bohrlöcher, wobei die Vorrichtung mindestens einen die Prâgestruktur (3) aufweisenden Druchbaustein (4) und mindestens ein Stützelement (2) aufweist, wobei das Stützelement (2) an der Anlagefläche mit einem elastischem Material (5) beschichtet oder mit einer die Gegenstruktur aufweisende Matrize versehen ist, **dadurch gekennzeichnet, dass** mindestens eines der die Prägestruktur (3) erzeugenden Bauelemente (2, 4) aktiv ist und in der Prägevorrichtung (7) linear radial zur Trommelachse hin bzw. von dieser weg verfahrbar ist und dass die zum betriebssicheren Arretieren des Trommelmantels (1) und die beim Prägen übertragenen Druckkräfte (11, 13) radial zur Trommelachse hin bzw. von dieser weg gerichtet sind.

8. Vorrichtung nach Anspruch 7, **dadurch gekennzeichnet, dass** die aktiven Bauelemente (2, 4) in der Prägevorrichtung (7) rotationssymmetrisch zu einander angeordnet sind.

9. Vorrichtung nach einem der Ansprüche 7 und 8, **dadurch gekennzeichnet, dass** die Anlageflächen der aktiven Bauelemente (2, 4) dem Radius der Trommel (1) angepasst sind.

10. Vorrichtung nach einem der Ansprüche 7 bis 9, **dadurch gekennzeichnet, dass** die Anlagefläche einer Gruppe der aktiven Bauelemente (2 oder 4) mit der einzubringenden Prägestruktur (3) belegt und die Anlagefläche der Gruppe der entgegen wirkenden aktiven Bauelemente (4 oder 2) mit einem elastischen Material (5) versehen ist.

11. Vorrichtung nach einem der Ansprüche 7 bis 9, **dadurch gekennzeichnet, dass** die Anlagefläche einer Gruppe der aktiven Bauelemente (2 oder 4) mit der einzubringenden Prägestruktur (3) belegt und die Anlagefläche der Gruppe der entgegen wirkenden aktiven Bauelemente (4 oder 2) mit der Gegenmatrize (14) versehen ist.

12. Vorrichtung nach einem der Ansprüche 7 bis 11, **dadurch gekennzeichnet, dass** pro Prägebereich mehrere radial ausgerichtete Prägestempel (4) unmittelbar neben einander angeordnet sind.

13. Vorrichtung nach einem der Ansprüche 7 bis 12, **dadurch gekennzeichnet, dass** die den Prägedruck (11) erzeugenden Bauelemente in Führungen (9) eines Trägers (8) für eine Vielzahl von in einer Zylinderfläche neben- und hintereinander angeordneten Stempelsegmenten (6) radial bewegbar geführt, bezüglich der Prägetiefe und / oder der Druckkraft steuerbar und in mindestens zwei Positionen fixierbar sind.

14. Vorrichtung nach einem der Ansprüche 7 bis 12, **dadurch gekennzeichnet, dass** die den Prägedruck (11) erzeugenden Bauelemente in Führungen (9) eines Trägers (8) für eine Vielzahl von in einer Zylinderfläche neben- und hintereinander angeordneten Stempelsegmenten (6) radial bewegbar geführt und bezüglich der Prägetiefe und / oder der Druckkraft steuerbar sind.

15. Vorrichtung nach einem der Ansprüche 7 bis 14, **dadurch gekennzeichnet, dass** die Aufnahme zum betriebssicheren Arretieren des Trommelmantels (1) ein starrer Zylinder (17) ist, der vorzugsweise ganzflächig mit einem elastischen Material (5) belegt ist, und dass die Druckelemente (4) zur Erzeugung des Halte- und des Prägedrucks (13, 11) dienen und von außen auf den Trommelmantel (1) zu verfahrbar angeordnet sind.

16. Vorrichtung nach einem der Ansprüche 7 bis 15, **dadurch gekennzeichnet, dass** der starre Zylinder (17) bzw. die Stützelemente (2) in der Prägevorrichtung (7) parallel zur Trommelachse verschiebbar und / oder zu ihr drehbar bzw. verschwenkbar angeordnet sind.

## Claims

1. Method for introducing an embossed structure (3) into a drum casing (1) of a laundry drum, wherein the embossed structure (3) is produced in segments between entrainers (16) at the drum casing (1) and the embossing pressure exerted on the drum casing (1) acts between at least one pressure module (4) having the embossed structure (3) and at least one support element (2) as components transmitting pressure, wherein the support element (2) is coated with a resilient material (5) at the support surface or provided with a die having the counter-structure, **characterised in that** the cylindrically bent drum casing (1) is held in a fixed position during the embossing process and that the drum casing (1) is positioned over recesses which have a function typical for the drum casing (1), such as, for example, over bore holes provided at the drum inner wall for fastening the entrainers (16).

2. Method according to claim 1, **characterised in that** the drum casing (1) is processed as follows in succession:
- positioning
- operationally secure fixing
- embossing.

3. Method according to one of the preceding claims, **characterised in that** the embossings (3) are introduced into the drum casing (1) in several working steps, wherein the drum casing (1) is brought by rotation and/or by axial displacement parallel to the drum axis successively into the intended embossing positions.

4. Method according to any one of the preceding claims, **characterised in that** the pressure forces (11, 13) exerted on the drum casing (1) during embossing cancel one another in summation.

5. Method according to any one of the preceding claims, **characterised in that** different embossed structures (3) are produced in controlled manner.

6. Method according to any one of the preceding claims, **characterised in that** the pressures (11, 13) produced for operationally secure fixing and for the embossing are oriented at one side from the inside or outside radially onto the drum casing (1).

7. Device for introducing embossed structures into a drum casing (1) of a laundry drum according to a method in which the embossed structure (3) is produced in segments between entrainers (16) at the drum casing (1) and the embossing pressure exerted on the drum casing (1) acts between at least one pressure module (4) having the embossed structure (3) and at least one support element (2) as components transmitting pressure, and wherein in addition the cylindrically bent drum casing (1) is held in a fixed position during the embossing process and the drum casing (1) is positioned over recesses which have a function typical for the drum casing (1), such as, for example, over bore holes provided at the drum inner wall for fastening of the entrainers (16), wherein the device comprises at least one pressure module (4) having the embossed structure (3) and at least one support element (2), wherein the support element (2) is coated on the support surface with a resilient material (5) or provided with a die having the counter-structure, **characterised in that** at least one of the components (2, 4) producing the embossed structure (3) is active and is movable linearly and radially relative to the drum axis towards or away therefrom in the embossing device (7) and that the pressure forces (11, 13) transmitted for operationally secure fixing of the drum casing (1) and during the embossing are directed radially relative to the drum axis towards or away therefrom.

8. Device according to claim 7, **characterised in that** the active components (2, 4) are arranged in the embossing device (7) rotationally symmetrically relative to one another.

9. Device according to one of claims 7 and 8, **characterised in that** the support surfaces of the active components (2, 4) are matched to the radius of the drum (1).

10. Device according to any one of claims 7 to 9, **characterised in that** the support surface of one group of the active components (2 or 4) is covered by the embossed structure (3) to be introduced and the support surface of the group of active components (4 or 2) acting in opposite sense is provided with a resilient material (5).

11. Device according to any one of claims 7 to 9, **characterised in that** the support surface of one group of the active components (2 or 4) is covered by the embossed structure (3) to be introduced and the support surface of the group of the active components (4 or 2) acting in opposite sense is provided with the counter-die (14).

12. Device according to any one of claims 7 to 11, **characterised in that** several radially oriented embossing rams (4) are arranged directly adjacent to one another for each embossing region.

13. Device according to any one of claims 7 to 12, **characterised in that** the components producing the embossing pressure (11) are guided to be radially movable in guides (9) of a support (8) for a plurality of ram segments (6) arranged adjacent to and behind one another in a cylindrical surface, are controllable with respect to the embossing depth and/or the pressure force and are fixable in at least two positions.

14. Device according to any one of claims 7 to 12, **characterised in that** the components producing the embossing pressure (11) are guided to be radially movable in guides (9) of a support (8) for a plurality of ram segments (6) arranged adjacent to and behind one another in a cylindrical surface and are controllable with respect to embossing depth and/or pressure force.

15. Device according to any one of claims 7 to 14, **characterised in that** the mount for the operationally secure fixing of the drum casing (1) is a rigid cylinder (17) which is preferably covered over the whole area with a resilient material (5) and that the pressure elements (4) serve for producing the holding and the embossing pressure (13, 11) and are arranged to be movable from the outside on the drum casing (1).

16. Device according to any one of claims 7 to 15, **characterised in that** the rigid cylinder (17) or the support elements (2) are arranged to be displaceable in the embossing device (7) parallel to the drum axis and/or to be rotatable or pivotable relative thereto.

## Revendications

1. Procédé pour introduire une structure embossée (3) dans une enveloppe de tambour
(1) d'un tambour de lave-linge, dans lequel ladite structure embossée (3) est créée dans des segments entre des entraîneurs (16) prévus sur l'enveloppe de tambour (1) et la pression d'embossage exercée sur l'enveloppe de tambour (1) agit entre au moins un élément de pression (4) présentant la structure embossée (3) et au moins un élément d'appui (2) comme transmetteurs de pression, ledit élément d'appui (2), au niveau de la surface de contact, étant recouvert d'un matériau élastique (5) ou muni d'une matrice présentant la contre-structure, **caractérisé en ce que** l'enveloppe de tambour (1), cintrée cylindriquement, est maintenue dans une position fixe durant l'opération d'embossage, et **en ce que** l'enveloppe de tambour (1) est positionnée au moyen de creux présentant une fonction typique pour l'enveloppe de tambour (1), tels que par exemple des perforations prévues sur la paroi interne du tambour pour la fixation des entraîneurs (16).

2. Procédé selon la revendication 1, **caractérisé en ce que** l'enveloppe de tambour (1) est travaillée successivement comme suit :
- positionnement
- immobilisation fiable
- embossage.

3. Procédé selon l'une des revendications précédentes, **caractérisé en ce que** les reliefs embossés (3) sont introduits en plusieurs étapes dans l'enveloppe de tambour (1), ladite enveloppe de tambour (1), par rotation et/ou par déplacement axial parallèle à l'axe du tambour, étant amenée successivement dans les positions d'embossages prévues.

4. Procédé selon l'une des revendications précédentes, **caractérisé en ce que** les forces de pression (11, 13) exercées sur l'enveloppe de tambour (1) durant l'embossage s'annulent mutuellement par la somme.

5. Procédé selon l'une des revendications précédentes, **caractérisé en ce que** différentes structures embossées (3) sont créées de manière commandée.

6. Procédé selon l'une des revendications précédentes, **caractérisé en ce que** les forces de pression (11, 13) générées en vue de l'immobilisation fiable et de l'embossage, sont dirigées d'un seul côté, de l'intérieur ou de l'extérieur, de manière radiale sur l'enveloppe de tambour (1).

7. Dispositif pour introduire des structures embossées dans une enveloppe de tambour (1) d'un tambour de lave-linge selon un procédé dans lequel la structure embossée (3) est créée dans des segments entre des entraîneurs (16) prévus sur l'enveloppe de tambour (1) et la pression d'embossage exercée sur l'enveloppe de tambour (1) agit entre au moins un élément de pression (4) présentant la structure embossée (3) et au moins un élément d'appui (2) comme transmetteurs de pression, et dans lequel l'enveloppe de tambour (1), cintrée cylindriquement, est maintenue dans une position fixe durant l'opération d'embossage et l'enveloppe de tambour (1) est positionnée au moyen de creux présentant une fonction typique pour l'enveloppe de tambour (1), tels que par exemple des perforations prévues sur la paroi interne du tambour pour la fixation des entraîneurs (16), ledit dispositif comprenant au moins un élément de pression (4) présentant la structure embossée (3) et au moins un élément d'appui (2), ledit élément d'appui (2), au niveau de la surface de contact, étant recouvert d'un matériau élastique (5) ou muni d'une matrice présentant la contre-structure, **caractérisé en ce que** l'un au moins des éléments (2, 4) créant la structure embossée (3) est actif et est apte à être déplacé linéairement dans le dispositif d'embossage (7), radialement en direction de l'axe du tambour resp. en direction opposée à celui-ci, et **en ce que** les forces de pression (11, 13) transmises en vue de l'immobilisation fiable de l'enveloppe de tambour (1) et durant l'embossage sont dirigées radialement en direction de l'axe du tambour resp. en direction opposée à celui-ci.

8. Dispositif selon la revendication 7, **caractérisé en ce que** les éléments actifs (2, 4) sont disposés l'un par rapport à l'autre avec une symétrie de révolution dans le dispositif d'embossage (7).

9. Dispositif selon l'une des revendications 7 et 8, **caractérisé en ce que** les surfaces de contact des éléments actifs (2, 4) sont adaptées au rayon du tambour (1).

10. Dispositif selon l'une des revendications 7 à 9, **caractérisé en ce que** la surface de contact d'un groupe d'éléments actifs (2 ou 4) est garnie de la structure embossée (3) à introduire et que la surface de contact du groupe d'éléments actifs agissant en sens opposé (4 ou 2) est pourvue d'un matériau élastique (5).

11. Dispositif selon l'une des revendications 7 à 9, **caractérisé en ce que** la surface de contact d'un groupe d'éléments actifs (2 ou 4) est garnie de la structure embossée (3) à introduire et que la surface de contact du groupe d'éléments actifs agissant en sens opposé (4 ou 2) est pourvue de la contre-matrice (14).

12. Dispositif selon l'une des revendications 7 à 11, **caractérisé en ce que** par zone d'embossage, plusieurs poinçons d'embossage (4) orientés radialement sont disposés directement l'un à côté de l'autre.

13. Dispositif selon l'une des revendications 7 à 12, **caractérisé en ce que** les éléments générant la pression d'embossage (11) sont guidés avec mobilité radiale dans des guides (9) d'un support (8) prévu pour une pluralité de segments de poinçon (6) disposés l'un à côté de l'autre et l'un derrière l'autre sur une surface cylindrique, peuvent être commandés en ce qui concerne la profondeur d'embossage et/ou la force de pression et peuvent être fixés dans au moins deux positions.

14. Dispositif selon l'une des revendications 7 à 12, **caractérisé en ce que** les éléments générant la pression d'embossage (11) sont guidés avec mobilité radiale dans des guides (9) d'un support (8) prévu pour une pluralité de segments de poinçon (6) disposés l'un à côté de l'autre et l'un derrière l'autre sur une surface cylindrique et peuvent être commandés en ce qui concerne la profondeur d'embossage et/ou la force de pression.

15. Dispositif selon l'une des revendications 7 à 14, **caractérisé en ce que** le logement destiné à l'immobilisation fiable de l'enveloppe de tambour (1) est un cylindre rigide (17) garni de préférence sur toute la surface d'un matériau élastique (5), et **en ce que** les éléments de pression (4) servent à générer les pressions de maintien et d'embossage (13, 11) et sont disposés de manière à pouvoir être déplacés de l'extérieur vers l'enveloppe de tambour (1).

16. Dispositif selon l'une des revendications 7 à 15, **caractérisé en ce que** le cylindre rigide (17) resp. les éléments d'appui (2) sont disposés dans le dispositif d'embossage (7) de manière à pouvoir être déplacés parallèlement à l'axe du tambour et/ou à pouvoir tourner ou pivoter par rapport à celui-ci.
